# EUROPÄISCHE PATENTSCHRIFT

(11) **EP 0 122 972 B1**
(45) Veröffentlichungstag und Bekanntmachung des Hinweises auf die Patenterteilung: **28.10.1987**
(21) Anmeldenummer: 83112800.4
(22) Anmeldetag: 20.12.1983
(51) Int. Cl.: F21V 11/02

(54) **Blendungsfreie Leuchte für eine stabförmige Lichtquelle**
Non-dazzling light fixture with an elongated light source
Armature lumineuse non-éblouissante pour source allongée

(30) Priorität: 08.04.1983 AT 1246/83
(43) Veröffentlichungstag der Anmeldung: 31.10.1984
(73) Patentinhaber: Bartenbach, Christian, A-6071 Aldrans (Tirol) (AT)
(72) Erfinder: Bartenbach, Christian, A-6071 Aldrans (Tirol) (AT)
(74) Vertreter: Patentanwälte Dr. Solf & Zapf

## Beschreibung

Die vorliegende Erfindung betrifft eine Leuchte mit einer stabförmigen Lichtquelle und zu beiden Längsseiten der Lichtquelle bis oberhalb dieser sich erstreckenden derart konkav gekrümmten Reflektoren, dass alle quer zur Lichtquelle abgestrahlten Strahlen direkt oder nach Reflexion unter einem steileren als einem leuchtenspezifischen Ausblendwinkel a in Querrichtung austreten und mit quer zur vertikalen mittleren Längsebene der Lichtquelle verlaufenden, im Querschnitt etwa V-förmigen Lamellen mit reflektierenden, derart konkav gekrümmten Seitenflächen, dass alle in Längsrichtung der Lichtquelle abgestrahlten Strahlen direkt oder nach Reflexion unter einem steileren als einem leuchtenspezifischen Ausblendwinkel β in Längsrichtung austreten und die Oberseiten der Lamellen durch ebene reflektierende Abdeckungen verschlossen sind.

In Leuchten der genannten Art wird die Oberfläche der quer zur Lichtquelle verlaufenden Lamellen deshalb spiegelnd ausgeführt, um auch die von oben auf die Lamellen auftreffenden Lichtstrahlen zu reflektieren und schliesslich aus der Leuchte austreten zu lassen. Anderenfalls würde der Wirkungsgrad der Leuchte nicht unwesentlich herabgesetzt werden, da ja die Lamellen in verhältnismässig kleinen Abständen zueinander angeordnet werden müssen, soll der angestrebte Zweck der Ausblendung flach austretender Strahlen erreicht werden. Ein wesentlicher Nachteil der bekannten Ausführung ist aber, dass die von der Oberseite der Lamellen reflektierten Strahlen zu einem erheblichen Teil flacher als vorgegeben austreten und damit für den Betrachter ein Spiegelbild der Lichtquelle entsteht, was letztlich doch zu einer Blendung führt. Besonders störend ist dieses Spiegelbild bei Arbeiten an Bildschirmgeräten. Um dies zu vermeiden, wurde bereits vorgeschlagen, die Oberseite der Lamellen zu schwärzen bzw. diese nach oben offen auszuführen; in beiden Fällen tritt jedoch der bereits erwähnte Wirkungsgradverlust auf, welcher bis zu 20% betragen kann.

Weiterhin ist aus dem DE-U 8106507 eine Leuchte mit einer langgestreckten Lampe bekannt, wobei zur Vermeidung von starken Aufhellungen im Bereich der oberhalb der Lamellen liegenden Reflektorblechabschnitte die Abdeckungen der Lamellen zur Lichtlenkung in den Raum oberhalb der Lampe entsprechend zur vertikalen Lampenebene geneigte Abschnitte aufweisen. Diese geneigten Abschnitte können beispielsweise konkav gekrümmt sein. Aufgrund dieser Ausgestaltung mag zwar ein Teil der von der Lichtquelle reflektierten Strahlen in den Raum oberhalb der Lichtquelle von den geneigten Abdekkungen reflektiert werden, jedoch gerade in den kritischen Bereichen, wo die Lamellen in die Reflektoren übergehen, entstehen nach wie vor Reflexionen, die zu den unerwünschten Aufhellungen führen.

Der Erfindung liegt nun die Aufgabe zugrunde, ausgehend von einer Leuchte der eingangs beschriebenen Art, diese derart zu verbessern, dass der gesamte Abdeckungsbereich der Lamellen die auftreffenden Lichtstrahlen derart reflektiert, dass eine vollständige Blendfreiheit erreicht wird.

Erfindungsgemäss wird dies dadurch erreicht, dass die Lamellen derart geformt sind, dass zwei zur mittleren vertikalen Längsebene symmetrisch angeordnete Lamellenabschnitte entstehen, deren ebene Oberseiten, ausgehend von unterhalb der Lichtquelle, unter einem etwa dem Ausblendwinkel a entsprechenden Neigungswinkel schräg zur Längsebene und parallel sowie mit geringem Abstand zur unter demselben Neigungswinkel verlaufenden Tangente an die Lichtquelle bis zu den Reflektoren verlaufen und die beiden geneigten Lamellenabschnitte durch einen senkrecht zur mittleren Längsebene der Lichtquelle unterhalb dieser verlaufenden Lamellenabschnitt verbunden sind, dessen Länge kleiner als der Durchmesser der Lichtquelle ist. Erfindungsgemäss wird demnach nicht die Abdeckung der Lamellen gekrümmt ausgeführt, vielmehr ist die Abdekkung der Lamelle eben, und die Lamelle selbst hat einen zur Längsebene der Lichtquelle geneig₋ ten Verlauf, und zwar von unterhalb der Lichtquelle bis oberhalb der Lichtquelle. Dabei stellt dieser erfindungsgemässe Verlauf der Lamellen sicher, dass Reflexionen im störenden Blinkwinkelbereich, der durch den Ausblendwinkel a definiert ist, an den Reflektoren vermieden werden, da in diesem Bereich die Lamellen verlaufen. Unterhalb des Ausblendwinkels a wird erfindungsgemäss völlige Blendfreiheit erzielt, ohne dass dabei ein nennenswerter Wirkungsgradverlust durch Absorption der auf der Oberseite der Lamellen auftreffenden Lichtstrahlen erfolgen würde. Die theoretisch beste Lösung bildet eine ebene Oberseite, welche die Lichtquelle tangential berühren würde. Aus konstruktiven und aus Toleranzgründen ist aber eine derartige Berührung der Lichtquelle durch die Lamellen nicht möglich. Aus diesem Grunde sieht die Erfindung eine tangentiale Annäherung der Oberseite der Lamellen an die Lichtquelle vor, wobei jedoch ein konstruktiv bedingter Abstand eingehalten wird.

Vorteilhafte Ausführungsformen der Erfindung sind in den Unteransprüchen enthalten.

Anhand der Figuren wird nun die Erfindung näher erläutert. Es zeigen:
Fig. 1 in schematischer Form einen Querschnitt durch eine bekannte Leuchte gemäss dem Stand der Technik,
Fig. 2 einen Längsschnitt durch die Leuchte gemäss Fig. 1,
Fig. 3 einen Querschnitt durch eine erfindungsgemässe Leuchte.

Leuchten der bekannten Art, siehe Fig. 1, weisen eine stabförmige Lichtquelle (Leuchtröhre) 1 auf, um welche ein Reflektor 2 angeordnet ist. Dessen Kontur ist derart bestimmt, dass jeder durch ihn reflektierte Lichtstrahl steiler als jener Strahl 3 die Leuchte verlässt, der die Lichtquelle an ihrem unteren Rand und die untere Kante des Reflektors 2 berührt. Der Winkel a ist demnach der Ausblendwinkel in Querrichtung.

Um auch in Längsrichtung der Leuchte eine Blendung durch flach austretende Strahlen zu verhindern, siehe Fig. 2, sind quer zur Längsachse der Lichtquelle 1 Lamellen 4 vorgesehen, deren Höhe und gegenseitiger Abstand derart gewählt sind, dass alle Strahlen durch die konkaven Seitenflächen 5 reflektiert werden, welche die Lichtquelle flacher als jener Strahl 6 verlassen, der die obere bzw. untere Kante der gegenüberliegenden Seitenflächen 5 zweier benachbarter Lamellen 4 tangiert. Dieser Strahl 6 bildet mit der Horizontalen einen Winkel β. Der Winkel β ist der Ausblendwinkel in Längsrichtung und ist in der Regel von derselben Grössenordnung wie der Winkel a in Querrichtung.

Wie Fig. 1 zeigt, gibt es Strahlen, welche die Leuchte unter einem Winkel verlassen, welcher kleiner als der Winkel a ist, wenn die Oberseite 8 der Lamellen 4 zur Vermeidung von Lichtverlusten spiegelnd ausgeführt ist. Dies wird anhand des Strahles 7 näher erläutert. Die Neigung der Reflektorwand im Punkt 9 ist so bestimmt, dass ein vom unteren Rand der Lichtquelle 1 ausgehender Strahl dort unter dem Winkel a zur Waagerechten reflektiert wird. Der Strahl 7 jedoch, welcher kurz vorher an der Oberseite 8 der Lamelle 4 nach oben reflektiert wird, wird am Punkt 9 weniger stark nach unten umgelenkt und verlässt die Leuchte unter einem Winkel y, welcher kleiner als der Ausblendwinkel a ist. Wie in Fig. 2 angedeutet, betrifft diese Erscheinung nur Strahlen, welche aus der Lichtquelle 1 schräg austreten. Insgesamt ergibt sich jedoch für einen verhältnismässig flach auf die Leuchte hochblikkenden Beschauer ein Spiegelbild der Lichtquelle 1 und damit eine Blendung.

In Fig.3 ist eine erfindungsgemässe Leuchte dargestellt, wobei die vorbeschriebene Blendung vermieden wird. Hierzu weisen die Lamellen 4 einen Verlauf ihrer Oberseite 8 derart auf, dass zwei Lamellenabschnitte entstehen, die symmetrisch zur mittleren vertikalen Längsebene der Lichtquelle 1 angeordnet sind, wobei die Oberseiten 8, ausgehend von unterhalb der Lichtquelle 1, unter einem etwa dem Ausblendwinkel a entsprechenden Neigungswinkel zur Horizontalen schräg zur Längsebene mit entgegengesetzter Steigerung verlaufen. Dabei ergibt sich eine tangentiale, jedoch berührungsfreie Annäherung der ebenen Oberseiten 8 an die Lichtquelle 1. Die beiden Lamellenabschnitte enden in den seitlichen Reflektoren 2. Dabei ist jedoch ein gewisser Abstand der ebenen Oberflächen 8 zur Lichtquelle aus Toleranz- und Herstellungsgründen eingehalten, so dass sich der erfindungsgemäss angestrebte tangentiale Verlauf mit tangentialer Berührung nicht ergibt. Dadurch ergibt sich jedoch beim Gebrauch der erfindungsgemässen Leuchte kein messbarer Nachteil. Weiterhin ist erfindungsgemäss vorgesehen, dass die beiden geneigten Lamellenabschnitte durch einen senkrecht zur mittleren Längsebene der Lichtquelle 1 verlaufenden Lamellenabschnitt 10 verbunden sind, so dass sich unterhalb der Lichtquelle 1 ein horizontaler Lamellenverlauf ergibt. Ideal wäre hier ein Lamellenverlauf entsprechend der Oberfläche der Lichtquelle. Aus Herstellungsgründen ist jedoch der horizontale Lamellenabschnitt vorzuziehen. Weiterhin ist es vorteilhaft, dass die untere Längskante der Lamellen 4 parallel zur Lamellenoberseite 8 verläuft. Hierdurch unterscheidet sich die Breite der erfindungsgemässen Lamelle nicht von denen der in den Fig. 1 und 2 bekannten Ausführungsform, und es werden Lichtverluste vermieden, die bei einer breiteren Lamellenform auftreten würden. Wie am Beispiel des Strahles 7a in Fig. 3 gezeigt ist, welcher die Lichtquelle 1 am gleichen Punkt und unter demselben Winkel verlässt wie der Strahl 7 in Fig. 1, wird der Strahl 7a stärker als der Strahl 7 nach oben umgelenkt und verlässt die erfindungsgemässe Leuchte nach Reflexion am Reflektor 2 sehr steil, so dass eine blendfreie Abstrahlung von der Lichtquelle 1 erfolgt.

## Patentansprüche

1. Leuchte mit einer stabförmigen Lichtquelle (1) und zu beiden Längsseiten der Lichtquelle (1) bis oberhalb dieser sich erstreckenden derart konkav gekümmten Reflektoren (2), dass alle quer zur Lichtquelle (1) abgestrahlten Strahlen direkt oder nach Reflexion unter einem steileren als einem leuchtenspezifischen Ausblendwinkel a in Querrichtung austreten und mit quer zur vertikalen mittleren Längsebene der Lichtquelle (11) verlaufenden, im Querschnitt etwa V-förmigen Lamellen (4) mit reflektierenden und derart konkav gekrümmten Seitenflächen, dass alle in Längsrichtung der Lichtquelle (1) abgestrahlten Strahlen direkt oder nach Reflexion unter einem steileren als einem leuchtenspezifischen Ausblendwinkel ß in Längsrichtung austreten und die Oberseiten (8) der Lamellen (4) durch ebene reflektierende Abdeckungen verschlossen sind, dadurch gekennzeichnet, dass die Lamellen (4) derart geformt sind, dass zwei zur mittleren vertikalen Längsebene symmetrisch angeordnete Lamellenabschnitte entstehen, deren ebene Oberseiten ausgehend unterhalb der Lichtquelle (1) unter einem etwa dem Ausblendwinkel a entsprechenden Neigungswinkel schräg zur Längsebene und parallel sowie mit geringem Abstand zur unter demselben Neigungswinkel verlaufenden Tangente an die Lichtquelle (1) bis zu den Reflektoren (2) verlaufen und die beiden geneigten Lamellenabschnitte durch einen senkrecht zur mittleren Längsebene der Lichtquelle (1) unterhalb dieser verlaufenden Lamellenabschnitt (10) verbunden sind, dessen Länge kleiner als der Durchmesser der Lichtquelle (1) ist.

2. Leuchte nach Anspruch 1, dadurch gekennzeichnet, dass die untere Längskante der Lamellen (4) parallel zur Lamellenoberseite (8) verläuft.

## Claims

1. A light fixture comprising a rod-shaped light source (1) and reflectors (2) extending on both longitudinal sides of the light source (1) and above it and made concave so that all rays emitted transversely to the light source (1) emerge in the transverse direction either directly or after reflection at an angle steeper than a masking angle a specific to the lamp, the lamp also comprising plates (4) having a substantially V-shaped cross-section and extending transversely to the vertical central longitudinal plane of the light source (1) and having reflecting side surfaces which are made concave so that all rays emitted in the longitudinal direction of the light source (1) emerge in the longitudinal direction either directly or after reflection at an angle steeper than a masking angle β specific to the lamp, and the upper sides (8) of the plates (4) are enclosed by plane reflecting covers, characterised in that the plates (4) are shaped so as to form two portions symmetrical to the central vertical longitudinal plane and having flat upper sides which extend as far as the reflectors (2), starting below the light source (1) at an angle to the longitudinal plane substantially equal to the masking angle a and parallel to and at a slight distance from the tangent to the light source (1) extending at the same angle of inclination, and the two inclined plate portions are connected by a plate portion (10) extending perpendicular to the central longitudinal plane of the light source (1) and below it, the last- mentioned plate portion being shorter than the diameter of the light source (1).

2. A light fixture according to claim 1, characterised in that the bottom longitudinal edge of the plates (4) extends parallel to the upper side (8) of the plates.

## Revendications

1. Armature lumineuse comprenant une source lumineuse (1) ayant la forme d'une barre et des réflecteurs (2) s'étendant sur les deux côtés longitudinaux de la source lumineuse (1) jusqu'au-dessus de celle-ci et ayant une courbure concave telle que tous les rayons émis transversalement par rapport à la source lumineuse (1) sortent directement ou, après avoir été réfléchis, transversalement sous un angle plus aigu qu'un angle diaphragmé a spécifique pour luminaires, et des languettes (4) s'étendant transversalement par rapport au plan longitudinal médian vertical de la source lumineuse (1), de section droite sensiblement en V, possédant des faces latérales réfléchissantes ayant une courbure concave telle que tous les rayons émis dans la direction longitudinale de la source lumineuse (1) sortent directement ou, après avoir été réfléchis, dans la direction longitudinale sous un angle plus aigu qu'un angle diaphragmé a specifique pour les luminaires, et que les faces supérieures (8) des languettes (4) soient fermées par des caches réfléchissants, caractérisé en ce que les languettes (4) ont une forme telle que deux portions de languette soient constituées et disposées symétriquement par rapport au plan longitudinal médian vertical et dont les faces supérieures planes s'étendent, en partant d'en dessous de la source lumineuse (1), sous un angle d'inclinaison correspondant essentiellement à l'angle diaphragmé a, obliquement par rapport au plan longitudinal et parallèles, à faible distance, à une tangente, s'étendant sous le même angle d'inclinaison vers la source lumineuse, jusqu'aux réflecteurs (2), et que les deux portions inclinées de la languette sont reliées par une portion de languette (10) s'étendant verticalement par rapport au plan longitudinal médian de la source lumineuse (1) en dessous de celle-ci, dont la longueur est inférieure au diamètre de la source lumineuse (1 ).

2. Armature lumineuse selon la revendication 1, caractérisée en ce que le bord longitudinal inférieur des languettes (4) s'étend parallèlement à la face supérieure (8) des languettes.
